# FASCICULE DE BREVET EUROPEEN

(11) **EP 1 671 705 B1**
(45) Date de publication et mention de la délivrance du brevet: **27.01.2010**
(21) Numéro de dépôt: 05356215.3
(22) Date de dépôt: 14.12.2005
(51) Int. Cl.: B05B 11/00

(54) **Flacon en matière synthétique équipé d'une pompe**
Mit einer Pumpe ausgestatteter Kunststoffspender
Plastic dispenser with a pump

(30) Priorité: 17.12.2004 FR 0413509
(43) Date de publication de la demande: 21.06.2006
(73) Titulaire: Seriplast, 01100 Oyonnax (FR)
(72) Inventeur: Tartaglione, André, 01100 Oyonnax (FR)
(74) Mandataire: Maureau, Philippe

(56) Documents cités:
- EP-A- 0 516 472
- GB-A- 2 141 184
- US-A- 4 511 065
- US-A- 5 348 189

## Description

La présente invention concerne un flacon en matière synthétique.

Ce type de flacon comporte, de façon connue, un corps en matière thermoplastique obtenu par injection, destiné à contenir un liquide, dans lequel est logé un piston déplaçable au fur et à mesure du prélèvement du liquide conditionné, ainsi qu'un col également en matière thermoplastique et obtenu par injection.

Le col est généralement équipé d'une pompe pour vaporiser ou pulvériser le liquide contenu dans le corps du flacon.

Lors du remplissage du corps de ce type de flacon avec un liquide, il est nécessaire de prévoir parfaitement la quantité de liquide déversé dans celui-ci.

En effet, étant donné que le remplissage a lieu avant la mise en place de la pompe, il est nécessaire de prévoir dans le corps un volume vide équivalent au volume de la partie de la pompe destinée à être immergée dans le liquide.

Si le volume vide est inférieur au volume de la partie de la pompe destinée à être immergée dans le liquide, il est possible qu'une partie du liquide s'écoule à l'extérieur du corps lors de la mise en place de la pompe dans le col, ayant pour conséquences une perte de produit et une salissure du corps du flacon ainsi que de la chaîne de remplissage.

Si le volume vide est supérieur au volume de la partie de la pompe destinée à être immergée dans le liquide, de l'air est emprisonné entre le corps et le col une fois l'assemblage du flacon terminé.

Cet air emprisonné est alors en contact avec le liquide présent dans le corps, il peut donc l'oxyder et le dénaturer.

Il en résulte une altération, par exemple, de l'odeur du liquide lorsqu'il s'agit de parfum ou de ses propriétés lorsqu'il s'agit de produit cosmétique.

Le document EP 0 516 472 décrit une pompe distributrice de liquide du type à accumulation de pression. Le préambule s'articule sur les divulgations de ce document.

La présente invention vise donc à remédier à ces inconvénients.

Le problème technique à la base de l'invention est la réalisation d'un flacon permettant de protéger le liquide conditionné dans celui-ci de tout risque d'oxydation, tout en évitant tout risque d'écoulement du liquide à l'extérieur du flacon lors de son assemblage.

A cet effet, l'invention concerne un flacon en matière synthétique, comprenant un corps creux en matière synthétique, ouvert à une extrémité et destiné à contenir un liquide, un col en matière synthétique dans lequel est monté de manière étanche une pompe et comprenant des moyens de fixation étanche dans l'ouverture du corps creux, et une frette équipée de moyens de fixation indémontable sur le col, le volume du flacon étant délimité, du côté opposé à celui équipé de la pompe, par un piston déplaçable vers la pompe au fur et à mesure du prélèvement du liquide conditionné, caractérisé en ce qu'il comporte des moyens de mise en communication du volume délimité par le corps creux avec une chambre de récupération ménagée dans le col, les moyens de mise en communication permettant la purge de l'air présent dans le corps creux lors de l'assemblage du flacon, la chambre de récupération étant fermée et les moyens de mise en communication étant obturés de manière étanche lorsque le flacon est assemblé.

Ainsi, lors du montage de la pompe sur le col, l'extrémité de cette dernière est immergée dans le liquide conditionné dans le corps creux, créant une remontée du liquide qui a pour conséquence de purger l'air contenu dans le corps creux à travers les moyens de mise en communication. Les moyens de mise en communication étant obturés de manière étanche lorsque le flacon est assemblé, l'air expulsé du corps ne peut donc retourner dans ce dernier, évitant ainsi une altération du liquide par oxydation.

De plus, au cas où une faible quantité de liquide est expulsée à travers les moyens de mise en communication, celle-ci est retenue dans la chambre de récupération. La chambre de récupération étant fermée de manière étanche lorsque le flacon est assemblé, le liquide expulsé est donc emprisonné dans la chambre de récupération. Il ne peut donc pas s'écouler à l'extérieur du flacon, évitant ainsi une salissure du corps et de la chaîne de remplissage.

Avantageusement, le col comprend une douille dans laquelle est montée de manière étanche la pompe, dont l'extrémité, située du côté du corps creux, est entourée d'une couronne cylindrique dans laquelle sont ménagés les moyens de mise en communication.

Selon un mode de réalisation de l'invention, les moyens de mise en communication sont des trous d'évents.

Avantageusement, la couronne cylindrique du col comporte un rebord périphérique.

Selon un mode de réalisation de l'invention, la frette destinée à être fixée sur le col comporte une jupe intérieure dont l'extrémité est destinée à obturer de manière étanche les moyens de mise en communication ménagés dans la couronne cylindrique du col.

Avantageusement, l'extrémité de la jupe intérieure de la frette comporte une nervure annulaire destinée à coopérer avec une rainure de forme complémentaire ménagée dans la couronne cylindrique du col.

Selon un mode réalisation de l'invention, les moyens de mise en communication sont constitués d'une bague de purge montée de manière étanche sur la face intérieure du col, du côté du corps creux.

Avantageusement, la bague de purge comporte une partie en forme de couronne annulaire dont la surface intérieure est prolongée, du côté de la frette, par une partie tubulaire rigide destinée à prendre appui contre la pompe, la partie tubulaire comportant des trous d'évents destinés à être obturés de manière étanche par la pompe lorsque le flacon est assemblé.

Selon un mode de réalisation de l'invention, les trous d'évents sont ménagés sur le bord de la partie tubulaire.

Avantageusement, la bague de purge comporte une partie en forme de couronne annulaire dont la surface intérieure est prolongée, du côté de la frette, par une partie tronconique souple destinée à être maintenue en contact étanche de la pompe par une force de rappel élastique et pouvant laisser le passage à l'air, sous l'effet d'une surpression créée dans le corps creux.

Selon un mode de réalisation de l'invention, les moyens de fixation étanche dans l'ouverture du corps creux prévus sur le col sont réalisés par soudage.

Selon un autre mode de réalisation de l'invention, les moyens de fixation étanche dans l'ouverture du corps creux prévus sur le col sont réalisés par clipsage.

De toute façon l'invention sera bien comprise à l'aide de la description qui suit, en référence au dessin schématique indexé représentant, à titre d'exemples non limitatifs, plusieurs formes d'exécution de ce flacon en matière synthétique.

Figure 1 est une vue en coupe longitudinale d'une première forme d'exécution d'un flacon selon l'invention avant montage de la pompe.

Figure 2 est une vue partielle en coupe longitudinale du flacon de figure 1 en cours de montage de la pompe.

Figure 3 en une vue partielle en coupe longitudinale partielle en position assemblée.

Figure 4 est une vue en coupe longitudinale partielle d'une variante du flacon de figure 1 avant montage de la pompe.

Figure 5 en est une vue en coupe longitudinale partielle en position assemblée.

Figure 6 est une vue en coupe longitudinale partielle d'une seconde forme d'exécution d'un flacon selon l'invention en position assemblée.

Figure 7 est une vue partielle en coupe longitudinale partielle d'une troisième forme d'exécution d'un flacon selon l'invention avant montage de la pompe.

Figure 8 en est une en coupe longitudinale partielle en position assemblée.

Figure 9 est une vue partielle en coupe longitudinale partielle d'une quatrième forme d'exécution d'un flacon selon l'invention avant montage de la pompe.

Figure 10 en est une en coupe longitudinale partielle en position assemblée.

Comme représenté aux figures 1 à 3, le flacon selon l'invention comprend un corps creux 2 de forme générale tubulaire, par exemple de section cylindrique constante sur toute sa longueur. Ce corps 2 comprend une première extrémité obturée par un fond 3, et une seconde extrémité totalement ouverte. Le corps 2 est délimité latéralement par une paroi périphérique 4. Du côté de son extrémité ouverte, la paroi périphérique 4 présente, sur une certaine hauteur, une zone 5 d'épaisseur de paroi limitée obtenue par une réduction de matière du côté extérieur. Dans cette zone 5 de réduction d'épaisseur, la surface extérieure comporte une nervure périphérique 6.

A l'intérieur du corps 2 est logé un piston 7 déplaçable, sous l'effet d'une dépression créée dans le corps 2, entre une position située au niveau de extrémité du corps 2 obturée par le fond 3 et une position éloignée de celle-ci, proche de l'extrémité ouverte du corps 2. Une prise d'air 8 est prévue dans le fond du corps 2 afin de permettre l'entrée d'air dans le corps 2 lors du déplacement du piston 7.

Le flacon selon l'invention comprend également un col 9 réalisé en matière thermoplastique et obtenu par injection, de la même façon que le corps 2.

Le col 9 comprend une douille 10 dans laquelle est montée de manière étanche une pompe de pulvérisation 11. La douille 10 est prolongée, à son extrémité située du côté du corps 2, par une partie sensiblement tronconique 12 de forme complémentaire de celle de la pompe 11, destinée à assurer l'étanchéité entre la pompe 11 et la douille 10.

L'extrémité de la douille 10, située du côté du corps 2, est entourée d'une couronne cylindrique 13 dans laquelle sont ménagés des trous d'évents 14 communiquant directement avec l'intérieur du corps 2 lorsque le col 9 est fixé sur ce dernier.

La couronne cylindrique 13 est prolongée, du côté du corps 2, par deux jupes concentriques, respectivement une jupe extérieure 15 et une jupe intérieure 16. Ces deux jupes 15, 16 délimitent une rainure 17 servant à l'emboîtement de l'extrémité ouverte du corps 2 par sa zone 5 d'épaisseur réduite.

La jupe extérieure 15 comporte, dans sa face intérieure, une rainure 18 dans laquelle est destinée à s'engager la nervure 6 du corps 2, en position emboîtée de l'extrémité ouverte du corps 2 dans la rainure 18. On obtient de ce fait une fixation étanche du col 9 sur le corps 2.

La jupe intérieure 16 du col 9 s'étend également du côté opposé au corps 2, définissant ainsi un rebord périphérique 19 de la couronne cylindrique 13.

Le flacon comporte également une frette 20 équipée de moyens de fixation indémontable sur le col 9. La frette 20 comporte une douille 21 destinée à s'emboîter dans la partie haute de la pompe 11 de telle sorte que son extrémité, située du côté du col 9, vient buter contre une couronne cylindrique 22 de la pompe 11 reposant sur l'extrémité de la douille 10 située du côté de la frette 20, coinçant de ce fait la pompe 11 entre le col 9 et la frette 20.

La douille 21 de la frette 20 est prolongée, du côté du corps 2, par deux jupes concentrique, respectivement une jupe extérieure 23 et une jupe intérieure 24. Un jonc 25 est ménagé sur la face intérieure de la jupe extérieure 23, au niveau de son extrémité. Une gorge 26 de forme correspondante à celle du jonc 25 est ménagée sur la face extérieure de la jupe intérieure 16 du col 9, le jonc 25 étant destiné à s'emboîter dans la gorge 26, ces deux éléments constituant des moyens d'emboîtement afin de former une liaison indémontable entre le col 9 et la frette 20.

Une nervure périphérique 27 est également ménagée sur la face extérieure de la douille 10 du col 9, sensiblement au niveau de son extrémité située du côté de la frette 20, afin de coopérer avec une rainure périphérique 28 de forme complémentaire, ménagée sur la face intérieure de la jupe intérieure 24 de la frette 20, à un emplacement sensiblement proche de la douille 21 de la frette 20. La nervure périphérique 27 et la rainure correspondante 28 coopèrent en position emboîtée du jonc 25 dans la gorge correspondante 26.

L'extrémité de la jupe intérieure 24 de la frette 20 est destinée à obturer de manière étanche les trous d'évents 14 ménagés dans la couronne cylindrique 13 du col 9, lorsque la frette 20 est emboîtée sur le col 9.

L'extrémité de la jupe intérieure 24 de la frette 20 comporte une nervure annulaire 29 destinée à coopérer avec une rainure 30 de forme complémentaire ménagée dans la couronne cylindrique 13 du col 9 pour un maintien latéral de la jupe intérieure 24 afin d'assurer une bonne étanchéité des trous d'évents 14 lorsque la frette 20 est assemblée avec le col 9.

En pratique, il est possible, après avoir placé le piston 7 au fond du corps 2, de réaliser le remplissage du corps 2 avec un liquide 31, en utilisant la large ouverture dans celui-ci.

Ensuite, le col 9 est monté sur le corps 2, comme montré à la figure 1, puis un ensemble constitué par la pompe 11 et la frette 20, qui est pré-monté, est engagé sur le col 2. Au fur et à mesure de l'engagement de l'ensemble pompe-frette, l'extrémité de la pompe 11, située du côté du corps 2, est immergée dans le liquide 31 contenu dans le corps 2, comme montré à la figure 2.

II en résulte une compression du liquide 31 qui a tendance à remonter vers le col 9. L'air présent entre le niveau du liquide 31 et le col 9 est donc expulsé à travers les trous d'évents 14. Une faible quantité de liquide 31 peut également être expulsée afin d'assurer une purge totale de l'air présent dans le corps 2. Dans ce cas, le liquide 31 expulsé est retenu par la jupe intérieure 16 du col 9 qui définie un rebord périphérique 19 de la couronne cylindrique 13.

Lorsque la frette 20 s'emboîte sur le col 9, l'extrémité de la jupe intérieure 24 de la frette 20 vient obturer de manière étanche les trous d'évents 14, la nervure annulaire 29 de la jupe intérieure 24 maintenant latéralement la jupe intérieure 24 par rapport à la couronne cylindrique 13, comme montré à la figure 3.

L'air et le liquide 31 expulsés par les trous d'évents 14 se retrouvent alors emprisonnés dans une chambre de récupération étanche délimitée par les jupes intérieure 24 et extérieure 23 de la frette 20 et le col 9.

Il en résulte que le liquide 31 contenu dans le corps 2 ne peut plus être en contact avec de l'air, il ne peut donc plus être altéré par oxydation.

De plus, le liquide expulsé étant retenu et emprisonné dans la chambre de récupération étanche, il ne peut plus s'écouler à l'extérieur du flacon.

Suivant un autre mode d'assemblage du flacon, illustré aux figures 4 et 5, une fois le corps 2 rempli, il est possible d'engager sur celui-ci, un ensemble pré-monté constitué par le col 9, la pompe 11 et la frette 20.

Dans ce cas, il n'est pas possible de fixer à l'avance la frette 20 sur le col 9 en engageant le jonc 25 dans la gorge 26.

En effet, les trous d'évents 14 seraient obturés de manière étanche par l'extrémité de la jupe intérieure 24 de la frette 20, empêchant toute purge de l'air présent dans le corps 2.

Dans ce cas, il est possible, par exemple, comme représenté aux figures 4 et 5, de ménager une seconde rainure périphérique 32 sur la face intérieure de la jupe intérieure 24 de la frette 20, sensiblement au niveau de son extrémité, afin de coopérer avec la nervure périphérique 27 ménagée sur la face extérieure de la douille 10 du col 9.

Ainsi, lors de l'engagement de l'ensemble col-pompe-frette sur le corps 2, dans une première partie du mouvement, la rainure 17 définie par les jupes intérieure 16 et extérieure 15 du col 9 vient s'emboîter dans la zone 5 de réduction d'épaisseur du corps 2, et la rainure périphérique 18 ménagée sur la face intérieure de la jupe extérieure 15 du col 9 vient s'engager dans la nervure correspondante 6 ménagée sur le corps 2.

Puis, en augmentant la pression exercée sur la frette 20, la seconde rainure 32, ménagée sur la face intérieure de la jupe intérieure 24 de la frette 20, se désengage de la nervure 27 ménagée sur la face extérieure de la douille 10 du col 9.

Ainsi, dans une seconde partie du mouvement, la frette 20 et la pompe 11 continuent leur engagement dans le col 9 jusqu'à ce que le jonc 25 prévu sur la face intérieure de la jupe extérieure 23 de la frette 20 vienne s'engager dans la gorge 26 prévu sur la face extérieure de la jupe intérieure 16 du col 9 et que la nervure 27 ménagée sur la face extérieure de la douille 10 du col 9 s'engage avec la rainure 28 ménagée sur la face intérieure de la jupe intérieure 24.

Suivant ce mode d'assemblage, une purge de l'air présent dans le corps 2 est possible durant la seconde partie du mouvement d'engagement de l'ensemble constitué du col 9, de la pompe 11 et de la frette 20 sur le corps 2.

Suivant une seconde forme d'exécution de l'invention, représentée à la figure 6, les moyens de fixation prévus sur le col 9 afin de le fixer de manière étanche dans l'ouverture du corps 2 sont réalisés par soudage.

Dans cette forme d'exécution, ainsi que dans les formes d'exécutions décrites ci-après, les mêmes éléments portent les mêmes références que précédemment.

Selon cette seconde forme d'exécution, représentée à la figure 6, du côté de son extrémité ouverte, la paroi périphérique 4 présente, sur une certaine hauteur, une zone 33 d'épaisseur de paroi limitée obtenue par une réduction de matière du coté intérieur.

La couronne cylindrique 13 est prolongée, du côté du corps 2, par une seule jupe 34 comportant, sur sa face extérieure, une nervure périphérique 35 destinée s'engager dans la zone 33 de réduction d'épaisseur du corps 2 et à venir en butée contre la paroi périphérique 4, le col 9 étant ensuite soudé sur le corps 2.

Suivant cette seconde forme d'exécution, le remplissage du corps 2 se réalise par l'ouverture de la douille 10 du col 9 et l'assemblage du flacon s'effectue en engageant sur le corps 2 un ensemble constitué de la pompe 11 et de la frette 20.

Suivant une troisième forme d'exécution de l'invention, représentée aux figures 7 et 8, le col 9 comporte une douille 10 dont l'extrémité, opposée à celle située du côté du corps 2, est prolongée par un jupe 36 dont la face extérieure est pourvue, au niveau de son extrémité, d'une nervure périphérique 37.

Suivant cette troisième forme d'exécution, du côté de son extrémité ouverte, la paroi périphérique 4 présente, sur une certaine hauteur, une zone 33 d'épaisseur de paroi limitée, obtenue par une réduction de matière du coté intérieur. La nervure périphérique 37 ménagée sur la face extérieure de la jupe 36 du col 9 est destinée à s'engager dans la zone 33 de réduction d'épaisseur du corps 2 et à venir en butée contre la paroi extérieure 4, le col 9 étant ensuite soudé sur le corps 2.

La jupe 36 du col 9 comporte également, sur sa face intérieure, une nervure périphérique 38 dans laquelle est destinée à s'engager une rainure périphérique 39 ménagée sur une bague de purge 40.

La bague de purge 40 comporte une partie en forme de couronne annulaire 41 dont la surface intérieure est prolongée, du côté de la frette 20, par une partie tubulaire rigide 42 destinée à prendre appui contre la pompe 11. Le bord de la partie tubulaire 42 comporte des trous d'évents 42a destinés à être obturés de manière étanche par la pompe 11 lorsque le flacon est assemblé

Le diamètre intérieur de partie tubulaire 42 est sensiblement égal à celui de la douille 10 du col 9.

Comme précédemment, le frette 20 comporte une douille 21, deux jupes concentriques, respectivement une jupe intérieure 24 et une jupe extérieure 23, la jupe extérieure 23 étant également pourvue, sur sa face intérieure, d'un jonc 25 destiné à coopérer avec une gorge 26 ménagée sur la face extérieure de la jupe 36 du col 9 afin de former une liaison indémontable entre le col 9 et la frette 20.

En pratique, il est possible, après avoir placé le piston 7 au fond du corps 2, de réaliser le remplissage de ce dernier avec un liquide 31, en utilisant l'ouverture de la douille 10 du col 9.

Ensuite, et comme montré à la figure 7, un ensemble pré-monté constitué par la pompe 11 et la frette 20 est engagé sur le col 9. Au fur et à mesure de l'engagement de l'ensemble pompe-frette, l'extrémité de la pompe 11, située du côté du corps 2, est immergée dans le liquide 31 contenu dans le corps 2.

Il en résulte une compression du liquide 31 qui a tendance à remonter vers la bague de purge 40. L'air présent entre le niveau du liquide 31 et la bague de purge 40 est donc expulsé à travers les trous d'évents 42a ménagés dans la partie tubulaire 42 de la bague de purge 40, une faible quantité de liquide 31 pouvant également être expulsé à travers les trous d'évents 42a.

Lorsque la frette 20 s'emboîte sur le col 9, la paroi extérieure de la pompe 11 vient obturer de manière étanche les trous d'évents 42a ménagés dans la partie tubulaire 42, empêchant de ce fait un retour dans le corps 2 de l'air et du liquide 31 expulsés, comme montré à la figure 8.

L'air et le liquide 31 expulsés par les trous d'évents 42a ménagés dans la partie tubulaire 42 se retrouvent alors emprisonnés dans une chambre de récupération étanche délimitée par la bague de purge 40 et le col 9.

Ainsi, le liquide 31 contenu dans le corps 2 n'est plus en contact avec de l'air et ne peut donc plus s'oxyder.

Suivant une quatrième forme d'exécution de l'invention représentée aux figures 9 et 10, la bague de purge 43 comporte une partie en forme de couronne annulaire 44 dont la surface intérieure est prolongée, du côté de la frette, par une partie tronconique souple 45 destinée à être maintenue en contact étanche de la pompe 11 par une force de rappel élastique et pouvant laisser le passage à l'air, sous l'effet d'une surpression créée dans le corps 2.

Ainsi, au fur et à mesure de l'engagement de l'ensemble constitué de la pompe 11 et de la frette 20 dans le col 9, l'air présent entre le niveau du liquide 31 et la bague de purge 43 comprime la partie tronconique souple 45 qui se déforme et permet le passage d'air et d'une faible quantité de liquide 31.

Lorsque la frette 20 s'emboîte sur le col 9, la partie tronconique 45 reprend sa forme initiale et vient en contact étanche de la pompe 11 par une force de rappel élastique. De ce fait, l'air et le liquide 31 expulsés du corps 2 se retrouvent emprisonnés dans une chambre de récupération étanche délimitée par la bague de purge 43 et le col 9 et ne peuvent donc pas retourner dans le corps 2.

Ainsi, le liquide 31 contenu dans le corps 2 n'est plus en contact avec de l'air et ne peut donc plus s'oxyder.

II va de soi que l'invention n'est pas limitée aux formes de réalisation, décrites ci-dessus à titre d'exemple, mais qu'elle en embrasse au contraire toutes les variantes de réalisation entrant dans le champ de protection défini par les revendications ci-annexées. C'est ainsi notamment que tout ou partie des éléments constitutifs de ce flacon pourraient être réalisés en des matériaux autres que des matières plastiques.

## Revendications

1. Flacon en matière synthétique, comprenant un corps creux (2) en matière synthétique, ouvert à une extrémité et destiné à contenir un liquide (31), un col (9) dans lequel est monté de manière étanche une pompe (11) et comprenant des moyens de fixation étanche dans l'ouverture du corps creux (2), et une frette (20) équipée de moyens de fixation indémontable sur le col (9), le volume du flacon étant délimité, du côté opposé à celui équipé de la pompe (11), par un piston (7) déplaçable vers la pompe (11) au fur et à mesure du prélèvement du liquide conditionné (31), **caractérisé en ce qu'**il comporte des moyens de mise en communication (14, 39, 42) du volume délimité par le corps creux (2) avec une chambre de récupération ménagée dans le col (9), les moyens de mise en communication (14, 39, 42) permettant la purge de l'air présent dans le corps creux (2) lors de l'assemblage du flacon, la chambre de récupération étant fermée et les moyens de mise en communication (14, 40, 43) étant obturés de manière étanche lorsque le flacon est assemblé.

2. Flacon en matière synthétique selon la revendication 1, **caractérisé en ce que** le col (9) comprend une douille (10) dans laquelle est montée de manière étanche la pompe (11), dont l'extrémité, située du côté du corps creux (2), est entourée d'une couronne cylindrique (13) dans laquelle sont ménagés les moyens de mise en communication (14).

3. Flacon en matière synthétique selon la revendication 2, **caractérisé en ce que** les moyens de mise en communication (14) sont des trous d'évents.

4. Flacon en matière synthétique selon l'une des revendications 2 et 3, **caractérisé en ce que** la couronne cylindrique (13) du col (9) comporte un rebord périphérique (19).

5. Flacon en matière synthétique selon l'une quelconque des revendications 2 à 4, **caractérisé en ce que** la frette (20) destinée à être fixée sur le col (9) comporte une jupe intérieure (24) dont l'extrémité est destinée à obturer de manière étanche les moyens de mise en communication (14) ménagés dans la couronne cylindrique (13) du col (9).

6. Flacon en matière synthétique selon la revendication 5, **caractérisé en ce que** l'extrémité de la jupe intérieure (24) de la frette (20) comporte une nervure annulaire (29) destinée à coopérer avec une rainure (30) de forme complémentaire ménagée dans la couronne cylindrique (13) du col (9).

7. Flacon en matière synthétique selon la revendication 1, **caractérisé en ce que** les moyens de mise en communication (40, 43) sont constitués d'une bague de purge montée de manière étanche sur la face intérieure du col (9), du côté du corps creux (2).

8. Flacon en matière synthétique selon la revendication 7, **caractérisé en ce que** la bague de purge (40) comporte une partie en forme de couronne annulaire (41) dont la surface intérieure est prolongée, du côté de la frette (20), par une partie tubulaire (42) rigide destinée à prendre appui contre la pompe (11), la partie tubulaire (42) comportant des trous d'évents 42a destinés à être obturés de manière étanche par la pompe (11) lorsque le flacon est assemblé.

9. Flacon en matière synthétique selon la revendication 8, **caractérisé en ce que** les trous d'évents 42a sont ménagés sur le bord de la partie tubulaire (42).

10. Flacon en matière synthétique selon la revendication 7, **caractérisé en ce que** la bague de purge (43) comporte une partie en forme de couronne annulaire (44) dont la surface intérieure est prolongée, du côté de la frette (20), par une partie tronconique (45) souple destinée à être maintenue en contact étanche de la pompe (11) par une force de rappel élastique et pouvant laisser le passage à l'air, sous l'effet d'une surpression créée dans le corps creux (2).

11. Flacon en matière synthétique selon l'une quelconque des revendications 1 à 10, **caractérisé en ce que** les moyens de fixation étanche dans l'ouverture du corps creux (2) prévus sur le col (9) sont réalisés par soudage.

12. Flacon en matière synthétique selon l'une quelconque des revendications 1 à 10, **caractérisé en ce que** les moyens de fixation étanche dans l'ouverture du corps creux (2) prévus sur le col (9) sont réalisés par clipsage.

## Claims

1. Plastic dispenser comprising a hollow body (2) made of plastic, open at one end and designed to contain a liquid (31), a neck (9) in which a pump (11) is leaktightly mounted, and which comprises means for its leaktight fixing within the opening of the hollow body (2), and a collar (20) having means for fixing it nondetachably to the neck (9), the volume of the dispenser being bounded, at the opposite end to that to which the pump (11) is fitted, by a piston (7) capable of being moved towards the pump (11) as the liquid (31) contained inside is drawn off, which dispenser is **characterized in that** it comprises means of communication (14, 39, 42) between the volume bounded by the hollow body (2) and a bleed chamber formed within the neck (9), the means of communication (14, 39, 42) allowing air present in the hollow body (2) to be purged when the dispenser is assembled, the bleed chamber being closed and the means of communication (14, 40, 43) being sealed when the dispenser is assembled.

2. Plastic dispenser according to Claim 1, **characterized in that** the neck (9) comprises a sleeve (10) in which the pump (11) is leaktightly mounted, the end of which pump (11) situated towards the hollow body (2) being surrounded by a cylindrical disc (13) in which the means of communication (14) are formed.

3. Plastic dispenser according to Claim 2, **characterized in that** the means of communication (14) are vent holes.

4. Plastic dispenser according to either of Claims 2 and 3, **characterized in that** the cylindrical disc (13) of the neck (9) has a peripheral lip (19).

5. Plastic dispenser according to any one of Claims 2 to 4, **characterized in that** the collar (20) designed to be fixed to the neck (9) has an inner skirt (24) whose end is designed to seal the means of communication (14) formed in the cylindrical disc (13) of the neck (9).

6. Plastic dispenser according to Claim 5, **characterized in that** the end of the inner skirt (24) of the collar (20) has an annular rib (29) designed to engage with a groove (30) of complementary shape formed in the cylindrical disc (13) of the neck (9).

7. Plastic dispenser according to Claim 1, **characterized in that** the means of communication (40, 43) consists of a purge annulus mounted leaktightly on the inside face of the neck (9), adjacent to the hollow body (2).

8. Plastic dispenser according to Claim 7, **characterized in that** the purge ring (40) comprises a part in the shape of an annular disc (41) whose inside surface is extended towards the collar (20) by a rigid tubular part (42) designed to press against the pump (11), the tubular part (42) having vent holes (42a) designed to be sealed by the pump (11) when the dispenser is assembled.

9. Plastic dispenser according to Claim 8, **characterized in that** the vent holes (42a) are formed on the edge of the tubular part (42).

10. Plastic dispenser according to Claim 7, **characterized in that** the purge ring (43) comprises a part in the shape of an annular disc (44) whose inside surface is extended towards the collar (20) by a flexible tapering part (45) designed to be held in leaktight contact with the pump (11) by an elastic return force and being capable of allowing air to pass through it when there is excess pressure in the hollow body (2).

11. Plastic dispenser according to any one of Claims 1 to 10, **characterized in that** the means of leaktight fixing within the opening of the hollow body (2) provided on the neck (9) are produced by welding.

12. Plastic dispenser according to any one of Claims 1 to 10, **characterized in that** the means of leaktight fixing within the opening of the hollow body (2) provided on the neck (9) are produced by snap fastening.

## Patentansprüche

1. Kunststoffflakon, der einen Hohlkörper (2) aus Kunststoff, der an einem Ende offen und dazu bestimmt ist, eine Flüssigkeit (31) zu enthalten, einen Hals (9), in den eine Pumpe (11) dicht montiert ist und der Einrichtungen zur dichten Befestigung in der Öffnung des Hohlkörpers (2) enthält, und einen Bundring (20) enthält, der mit Einrichtungen zur unzerlegbaren Befestigung auf dem Hals (9) ausgestattet ist, wobei das Volumen des Flakons auf der der mit der Pumpe (11) ausgestatteten Seite entgegengesetzten Seite durch einen Kolben (7) begrenzt wird, der im Lauf der Entnahme der verpackten Flüssigkeit (31) zur Pumpe (11) hin verschiebbar ist, **dadurch gekennzeichnet, dass** er Einrichtungen zur Verbindung (14, 39, 42) des vom Hohlkörper (2) begrenzten Volumens mit einer im Hals (9) angeordneten Sammelkammer aufweist, wobei die Verbindungseinrichtungen (14, 39, 42) beim Zusammenbau des Flakons die Entlüftung der im Hohlkörper (2) enthaltenen Luft ermöglichen, wobei die Sammelkammer geschlossen ist und die Verbindungseinrichtungen (14, 40, 43) dicht verschlossen sind, wenn der Flakon zusammengebaut ist.

2. Kunststoffflakon nach Anspruch 1, **dadurch gekennzeichnet, dass** der Hals (9) eine Hülse (10) enthält, in die die Pumpe (11) dicht montiert ist, deren auf der Seite des Hohlkörpers (2) befindliches Ende von einem zylindrischen Kranz (13) umgeben ist, in dem die Verbindungseinrichtungen (14) angeordnet sind.

3. Kunststoffflakon nach Anspruch 2, **dadurch gekennzeichnet, dass** die Verbindungseinrichtungen (14) Entlüftungslöcher sind.

4. Kunststoffflakon nach einem der Ansprüche 2 und 3, **dadurch gekennzeichnet, dass** der zylindrische Kranz (13) des Halses (9) eine Umfangsrandleiste (19) aufweist.

5. Kunststoffflakon nach einem der Ansprüche 2 bis 4, **dadurch gekennzeichnet, dass** der Bundring (20), der dazu bestimmt ist, am Hals (9) befestigt zu werden, eine Innenschürze (24) aufweist, deren Ende dazu bestimmt ist, die im zylindrischen Kranz (13) des Halses (9) angeordneten Verbindungseinrichtungen (14) dicht zu verschließen.

6. Kunststoffflakon nach Anspruch 5, **dadurch gekennzeichnet, dass** das Ende der Innenschürze (24) des Bundrings (20) eine ringförmige Rippe (29) aufweist, die dazu bestimmt ist, mit einer Rille (30) komplementärer Form zusammenzuwirken, die im zylindrischen Kranz (13) des Halses (9) angeordnet ist.

7. Kunststoffflakon nach Anspruch 1, **dadurch gekennzeichnet, dass** die Verbindungseinrichtungen (40, 43) aus einem Entlüftungsring bestehen, der auf der Seite des Hohlkörpers (2) dicht auf die Innenseite des Halses (9) montiert ist.

8. Kunststoffflakon nach Anspruch 7, **dadurch gekennzeichnet, dass** der Entlüftungsring (40) einen Bereich in Form eines Ringkranzes (41) aufweist, dessen Innenfläche auf der Seite des Bundrings (20) durch einen steifen rohrförmigen Bereich (42) verlängert wird, der dazu bestimmt ist, gegen die Pumpe (11) anzuliegen, wobei der rohrförmige Bereich (42) Entlüftungslöcher (42a) aufweist, die dazu bestimmt sind, von der Pumpe (11) dicht verschlossen zu werden, wenn der Flakon zusammengebaut ist.

9. Kunststoffflakon nach Anspruch 8, **dadurch gekennzeichnet, dass** die Entlüftungslöcher (42a) auf dem Rand des rohrförmigen Bereichs (42) angeordnet sind.

10. Kunststoffflakon nach Anspruch 7, **dadurch gekennzeichnet, dass** der Entlüftungsring (43) einen Bereich in Form eines Ringkranzes (44) aufweist, dessen Innenfläche auf der Seite des Bundrings (20) von einem biegsamen kegelstumpfförmigen Bereich (45) verlängert wird, der dazu bestimmt ist, durch eine elastische Rückstellkraft in dichtem Kontakt mit der Pumpe (11) gehalten zu werden, und der unter der Wirkung eines im Hohlkörper (2) erzeugten Überdrucks Luft durchlassen kann.

11. Kunststoffflakon nach einem der Ansprüche 1 bis 10, **dadurch gekennzeichnet, dass** die auf dem Hals (9) vorgesehenen Einrichtungen zur dichten Befestigung in der Öffnung des Hohlkörpers (2) durch Schweißen realisiert werden.

12. Kunststoffflakon nach einem der Ansprüche 1 bis 10, **dadurch gekennzeichnet, dass** die auf dem Hals (9) vorgesehenen Einrichtungen zur dichten Befestigung in der Öffnung des Hohlkörpers (2) durch Schnappverbindung realisiert werden.
